# FASCICULE DE BREVET EUROPEEN

(11) **EP 3 299 246 B1**
(45) Date de publication et mention de la délivrance du brevet: **04.11.2020**
(21) Numéro de dépôt: 17192666.0
(22) Date de dépôt: 22.09.2017
(51) Int. Cl.: B61D 17/10

(54) **STRUCTURE DE CAISSE DE VÉHICULE FERROVIAIRE**
KAROSSERIESTRUKTUR EINES SCHIENENFAHRZEUGS
A BODY STRUCTURE OF A RAILWAY VEHICLE

(30) Priorité: 23.09.2016 FR 1658992
(43) Date de publication de la demande: 28.03.2018
(73) Titulaire: ALSTOM Transport Technologies, 93400 Saint-Ouen (FR)
(72) Inventeur: ROLL, Stéphane, 67170 Brumath (FR)
(74) Mandataire: Lavoix

(56) Documents cités:
- EP-A1- 1 106 842
- DE-A1- 2 908 823
- US-A- 4 154 172
- US-A1- 2004 182 034

## Description

La présente invention concerne une structure de caisse de véhicule ferroviaire.

Pour réaliser une structure de caisse d'un véhicule ferroviaire, telle qu'une voiture ou un wagon, il est connu d'assembler des éléments réalisés avec des matériaux métalliques différents, afin d'optimiser le poids de la caisse. En particulier, les planchers de la structure peuvent être réalisés en aluminium, alors que d'autres pièces comme les brancards de support des planchers sont réalisés en acier. Afin de garantir la solidité et la longévité de la structure, il est préférable de solidariser entre eux les différents éléments qui la composent par soudage. Or, le soudage d'éléments en acier avec des éléments en aluminium nécessite des précautions particulières, dans la mesure où ces matériaux sont difficiles à souder entre eux et ont tendance à générer une corrosion galvanique lorsqu'ils sont mis en contact.

On connait déjà dans l'état de la technique, notamment d'après EP 2 844 415, un procédé d'assemblage, notamment d'une première pièce en aluminium et d'une seconde pièce en acier, par une technique dite de friction/fusion/liaison (« friction melt bonding »).

Cependant, cette technique est à l'heure actuelle peu développée et les équipements nécessaires à sa mise en œuvre sont particulièrement onéreux.

Il est également connu de solidariser une partie en aluminium et une partie en acier à l'aide à l'aide d'un soudage par explosion, ce qui peut s'avérer onéreux et complexe. Par ailleurs, du fait de son mode de mise en œuvre particulier, cette soudure par explosion est généralement réalisée à l'avance, séparément des autres étapes d'assemblage de la structure. A cela s'ajoute la nécessité de souder l'élément composite aux planchers, avec une soudure aluminium sur aluminium, et aux faces, avec une soudure acier sur acier. En conséquence, un total de trois technologies de soudage différentes est nécessaire pour assembler les planchers en aluminium avec les faces en acier.

Enfin, il est également connu, dans l'état de la technique, un procédé de soudage par friction/malaxage (« friction stir welding »).

Cependant, une telle technique ne permet pas d'obtenir une structure finale présentant une forte résistance mécanique en raison de la faible taille des points de soudures.

On connait également, d'après US 4 154 172, une structure similaire au préambule de la revendication 1.

L'invention a notamment pour but de remédier aux inconvénients de l'art antérieur susmentionnés en proposant une nouvelle structure de caisse dont la fabrication est plus facile et moins onéreuse, cette nouvelle structure de caisse n'étant pas moins solide et durable que les structures connues.

L'invention propose également un procédé de fabrication d'une telle structure, simple à mettre en œuvre (sans copeaux ni tolérance contraignante), économique, permettant un assemblage direct, et permettant l'obtention d'une structure finale présentant une importante résistance mécanique

A cet effet, l'invention a pour notamment pour objet une structure de caisse selon la revendication 1.

La structure est donc réalisée d'une part par l'insertion de la latte dans l'encoche, puis par le blocage de la latte par rapport à l'encoche grâce au pion, passant à travers le panneau et soudé à la latte.

Cet assemblage est simple et économique à réaliser, et présente une résistance mécanique satisfaisante.

Une structure selon l'invention peut comporter l'une ou plusieurs des caractéristiques suivantes, prises seules ou selon toutes combinaisons techniquement envisageables :
- Le panneau présente une seconde surface parallèle à la première face, et opposée à cette première face, le panneau présente au moins une seconde encoche ménagée dans son bord longitudinal, parallèlement à la première encoche, et la structure de caisse comprenant au moins une seconde latte en alliage d'acier, parallèle à la première latte et solidaire de l'élément de support, insérée dans ladite seconde encoche.
- La structure de caisse comporte au moins un second pion de fixation, comprenant une tête et une extrémité, traversant le panneau entre la seconde surface et l'interface entre la seconde encoche et la seconde latte, la tête du second pion de fixation coopérant avec la seconde surface et l'extrémité du second pion étant soudée par friction avec la seconde latte.
- Chaque latte est venue de matière avec l'élément de support, et appartient à cet élément de support.
- Chaque latte présente un bord externe longitudinal par l'intermédiaire duquel cette latte est soudée sur l'élément de support.
- L'élément de support forme un brancard et le panneau forme un plancher.

L'invention concerne également un procédé de fabrication d'une structure de caisse telle que définie précédemment, caractérisé en ce qu'il comporte les étapes suivantes :
- fourniture du châssis comportant l'élément de support, l'élément de support portant au moins la première latte,
- fourniture du panneau présentant au moins la première encoche dans son premier bord,
- insertion de la première latte dans la première encoche,
- positionnement du premier pion au droit de la première encoche dans une direction transversale perpendiculaire à la première surface,
- mise en rotation du premier pion ;
- pénétration du premier pion dans le panneau, de manière à former un premier orifice de passage s'étendant dans la direction transversale, depuis la première surface jusqu'à une interface entre la première encoche et la première latte,
- soudage par friction entre l'extrémité du premier pion et la première latte, à l'interface entre la première encoche et la première latte, de sorte que le panneau soit en partie intercalé entre la tête du premier pion, reposant sur un contour du premier orifice de passage, et l'extrémité du premier pion soudée à la première latte.

Avantageusement, le procédé comporte en outre les étapes suivantes :
- insertion de la seconde latte dans la seconde encoche,
- positionnement du second pion au droit de la seconde encoche dans une direction transversale perpendiculaire à la seconde surface,
- mise en rotation du second pion ;
- pénétration du second pion dans le panneau, de manière à former un second orifice de passage s'étendant dans la direction transversale, depuis la seconde surface jusqu'à une interface entre la seconde encoche et la seconde latte,
- soudage par friction entre l'extrémité du second pion et la seconde latte, à l'interface entre la seconde encoche et la seconde latte, de sorte que le panneau soit en partie intercalé entre la tête du second pion, reposant sur un contour du second orifice de passage, et l'extrémité du second pion soudée à la seconde latte.

L'invention sera mieux comprise à la lecture de la description qui va suivre, donnée uniquement à titre d'exemple et faite en se référant aux figures annexées, parmi lesquelles :
- La figure 1 est une coupe transversale partielle d'une structure de caisse selon un exemple de mode de réalisation de l'invention ;
- La figure 2 est un détail de la figure 1, montrant plus en détail l'assemblage entre un panneau et un élément de support de la structure de caisse ;
- La figure 3 est une vue en coupe longitudinale d'un détail des deux pièces de la figure 2, au cours d'une étape du procédé de fabrication, et :
- La figure 4 est une vue similaire à la figure 3 d'un détail de l'assemblage en fin du procédé de fabrication. ;

On a représenté sur la figure 1 une structure 1 de caisse d'un véhicule ferroviaire, du genre wagon, voiture ou locomotive.

Le terme « caisse » désigne la partie supérieure du véhicule, reposant sur des bogies du véhicule. La caisse est destinée à contenir des personnes ou des marchandises transportées par le véhicule ou un ensemble de traction dans le cas d'une locomotive. De manière classique, la caisse comprend au moins un panneau 2 horizontal formant un plancher, et des parois latérales 4, dont une seule est partiellement visible sur la figure 1, qui s'élèvent à partir du plancher 2 afin de délimiter un volume intérieur V de la caisse. En variante, plusieurs planchers peuvent être prévus afin de former des niveaux au sein de la caisse. La caisse comporte de préférence un toit ou un pavillon, non représenté, fermant le volume V par le dessus, et des éléments d'habillage intérieurs et extérieurs, également non représentés.

La structure 1 comprend également un châssis 6, formé en majorité par un assemblage d'éléments de support, du genre poutres et montants. De préférence, la plupart des éléments de support sont réalisés au moins majoritairement, voire totalement, en acier ou en alliage d'acier, pour conférer au châssis 6 une résistance mécanique prédéterminée en fonction des conditions d'utilisation du véhicule. Par majoritairement, on entend que plus de 50% en poids de chaque élément de support est en acier ou en alliage d'acier. De préférence, au moins la majorité des éléments de support forment des profilés métalliques. Les éléments de support sont assemblés les uns avec les autres par soudage, rivetage, boulonnage, ou tout autre technique appropriée. Le châssis 6 constitue donc une ossature rigide, qui a notamment pour but de supporter les éléments d'équipement, dont le plancher 2 et les parois latérales 4.

Deux rangées longitudinales de montants verticaux supportent les parois latérales 4 de la caisse.

Le châssis 6 inclut également au moins deux éléments de support 8, également appelés brancards, dont un seul est visible sur la figure 1, formant chacun une poutre longitudinale du châssis 6. Chacun des éléments de support 8 relie les montants verticaux de l'une des rangées longitudinales entre eux, en étant soudé à ces montants verticaux. Chaque élément de support 8 est réalisé en acier, ou en alliage d'acier, au moins majoritairement, et de préférence totalement. Chaque élément de support 8 est formé de préférence par un profilé, c'est-à-dire une pièce obtenue par extrusion de matière, ou est formé par un assemblage de profilés fixés entre eux. Les éléments de support 8 sont disposés à la même hauteur, entre les deux rangées de montants verticaux et supportent le panneau de plancher 2 de la structure 1.

En particulier, chaque élément de support 8 présente une surface de fixation 9 plane et orientée selon un plan longitudinal parallèle aux parois 4. Chaque surface de fixation 9 est tournée vers l'intérieur de la caisse, de sorte que les deux surfaces de fixation 9 se font face. Chaque élément de support 8 comprend également une partie conformée pour accueillir une extrémité inférieure des montants verticaux, à l'opposé de la surface de fixation 9.

Le panneau 2 comprend quant à lui un profilé au moins majoritairement, voire totalement, en aluminium ou en alliage d'aluminium, de sorte qu'il est particulièrement facile à fabriquer et comprend un nombre réduit de pièces. Par majoritairement, on entend que plus de 90% en poids du panneau 2 est en aluminium ou en alliage d'aluminium.

Le panneau 2 comprend par exemple une première plaque supérieure horizontale et une deuxième plaque inférieure, disposée à l'écart de, et parallèlement à, la première plaque.

Le panneau 2 est délimité latéralement par deux bords longitudinaux 18, dont un seul est visible sur la figure 1, en regard avec la surface de fixation 9.

Le panneau 2, représenté plus en détail sur la figure 2, présente une première surface 15A délimitée par le bord 18, et une seconde surface 15B parallèle à la première surface 15A et opposée à cette première surface 15A.

Le panneau 2 comporte au moins une première encoche 16A, ménagée sur ledit bord 18, et s'étendant parallèlement à la première surface 15A, à proximité de cette première surface 15A.

Dans l'exemple décrit, le panneau 2 comporte également une seconde encoche 16B, parallèle à la première encoche 16A, et s'étendant à proximité de la seconde surface 15B.

La structure de caisse 1 comporte des moyens 34 de fixation de l'élément de support 8 avec le panneau 2.

Les moyens de fixation 34 comportent au moins une première latte 14A en alliage d'acier, solidaire de l'élément de support 8, insérée dans ladite première encoche 16A.

Dans l'exemple décrit, les moyens de fixation 34 comportent également au moins une seconde latte 14B parallèle à la première latte 14A, également en alliage d'acier, solidaire de l'élément de support 8, et insérée dans ladite seconde encoche 16B.

Par exemple, chaque latte 14A, 14B présente un bord externe longitudinal S' par l'intermédiaire duquel cette latte14A, 14B est soudée sur l'élément de support 8.

En variante, chaque latte 14A, 14B est venue de matière avec l'élément de support 8, et appartient à cet élément de support 8.

Les moyens de fixation 34 comportent par ailleurs, pour la première encoche 16A, respectivement seconde encoche 16B, un premier pion 24A, respectivement second pion 24B, s'étendant entre une tête 26A, 26B et une extrémité 28A, 28B.

Le premier pion 24A s'étend au travers du panneau 2 dans une direction perpendiculaire à la première surface 15A, jusqu'à une interface 30A entre la première encoche 16A et la première latte 14A.

La tête 26A repose sur la première surface 15A, et l'extrémité 28A est soudée par friction avec la première latte 14A. Ainsi, le panneau 2 est en partie intercalé entre la tête 26A du premier pion 24A et la soudure entre l'extrémité 28A du premier pion 24A et la première latte 14A.

De même, le second pion 24B s'étend au travers du panneau 2 dans une direction perpendiculaire à la seconde surface 15B, jusqu'à une interface entre la seconde encoche 16B et la seconde latte 14B.

La tête 26B repose sur la seconde surface 15B, et l'extrémité 28B est soudée par friction avec la seconde latte 14B. Ainsi, le panneau 2 est en partie intercalé entre la tête 26B du second pion 24B et la soudure entre l'extrémité 28B du second pion 24B et la seconde latte 14A.

Il en résulte que le panneau 2 et l'élément de support 8 sont bloqués l'un par rapport à l'autre par les pions 24A, 24B et par la coopération des lattes 14A, 14B dans les encoches 16A, 16B.

Le procédé de fabrication, permettant de réaliser la structure 1, va maintenant être décrit, notamment en références aux figures 3 et 4.

Le procédé de fabrication comporte une étape de fourniture du panneau 2 muni des encoches 16A, 16B, et une étape de fourniture de l'élément de support 8 muni des lattes 14A, 14B.

Le procédé comporte ensuite l'insertion de chaque latte 14A, 14B dans l'encoche 16A, 16B correspondante.

Le procédé comporte ensuite le positionnement du premier pion 24A, contre la première surface 15A, au droit de la première encoche 16A dans une direction perpendiculaire à la première surface 15A.

Comme cela est représenté sur la figure 3, le procédé comporte ensuite la mise en rotation dudit premier pion 24A, et la pénétration du premier pion 24A dans le panneau 2, à travers la première surface 15A, de manière à former un orifice de passage 29A s'étendant depuis la première surface 15A jusqu'à l'interface 30A entre la première encoche 16A et la première latte 14A.

Comme cela est représenté sur la figure 4, le procédé comporte enfin le soudage par friction entre l'extrémité 28A du premier pion 24A et première latte 14A, à l'interface 30A entre la première encoche 16A et cette la première latte 14A. Ainsi, le panneau 2 est en partie intercalé entre la tête 26A du premier pion 24A, reposant sur ledit contour de l'orifice de passage 29A, et l'extrémité 28A du premier pion 24A, soudée à la première latte 14A.

Lorsque l'assemblage 10 comporte plusieurs couples d'encoche 16A, 16B et lattes 14A, 14B, les opérations d'insertion du pion 24A, 24B et de soudage de son extrémité 28A, 28B sur la latte 14A, 14B correspondante sont répétées pour chaque couple d'encoche 16A, 16B et latte 141, 14B.

Ainsi, dans l'exemple décrit, le procédé comporte également le positionnement du second pion 24B, contre la seconde surface 15B, au droit de la seconde encoche 16B dans une direction perpendiculaire à la seconde surface 15B.

Le procédé comporte ensuite la mise en rotation dudit second pion 24B, et la pénétration du second pion 24B dans le panneau 2, à travers la seconde surface 15B, de manière à former un orifice de passage 29 s'étendant depuis la seconde surface 15B jusqu'à l'interface entre la seconde encoche 16B et la seconde latte 14B.

Le procédé comporte enfin le soudage par friction entre l'extrémité 28B du second pion 24B et seconde latte 14B, à l'interface entre la seconde encoche 16B et cette la seconde latte 14B. Ainsi, le panneau 2 est en partie intercalé entre la tête 26B du second pion 24B, reposant sur ledit contour de l'orifice de passage 29, et l'extrémité 28B du second pion 24B, soudée à la seconde latte 14B.

On notera que l'invention n'est pas limitée au mode de réalisation précédemment décrit, mais pourrait présenter diverses variantes complémentaires, couvertes par les revendications 1-8.

## Revendications

1. Structure de caisse (1) pour un véhicule ferroviaire, comprenant :
- un châssis (6) comportant au moins un élément de support (8) réalisé au moins majoritairement en acier ou alliage d'acier, et
- au moins un panneau (2), réalisé au moins majoritairement en aluminium ou alliage d'aluminium, présentant au moins un bord (18), et une première surface (15A) délimitée par le bord (18),
et dans lequel :
- le panneau (2) présente au moins une première encoche (16A), ménagée dans son bord (18), et s'étendant perpendiculairement à ce bord (18) et parallèlement à la première surface (15A),
- la structure de caisse (1) comporte au moins une première latte (14A) en acier ou en alliage d'acier, solidaire de l'élément de support (8), insérée dans ladite première encoche (16A),
**caractérisée en ce que** la structure de caisse (1) comporte au moins un premier pion de fixation (24A), comprenant une tête (26A) et une extrémité (28A), traversant le panneau (2) entre la première surface (15A) et l'interface (30A) entre la première encoche (16A) et la première latte (14A), la tête (26A) du premier pion de fixation (24A) coopérant avec la première surface (15A) et l'extrémité (28A) du premier pion (24A) étant soudée par friction avec la première latte (14A).

2. Structure de caisse (1) selon la revendication 1, dans laquelle :
- le panneau (2) présente une seconde surface (15B) parallèle à la première face (15A), et opposée à cette première face (15A),
- le panneau (2) présente au moins une seconde encoche (16B) ménagée dans son bord (18), parallèlement à la première encoche (16A),
- la structure de caisse (1) comprenant au moins une seconde latte (14B) en acier ou en alliage d'acier, parallèle à la première latte (14A) et solidaire de l'élément de support (8), insérée dans ladite seconde encoche (16B).

3. Structure de caisse (1) selon la revendication 2, comportant au moins un second pion de fixation (24B), comprenant une tête (26B) et une extrémité (28B), traversant le panneau (2) entre la seconde surface (15B) et l'interface entre la seconde encoche (16B) et la seconde latte (14B), la tête (26B) du second pion de fixation (24B) coopérant avec la seconde surface (15B) et l'extrémité (28B) du second pion (24B) étant soudée par friction avec la seconde latte (14B).

4. Structure de caisse (1) selon l'une quelconque des revendications 1 à 3, dans laquelle chaque latte (14A, 14B) est venue de matière avec l'élément de support (8), et appartient à cet élément de support (8).

5. Structure de caisse (1) selon l'une quelconque des revendications 1 à 3, dans laquelle chaque latte (14A, 14B) présente un bord externe longitudinal par l'intermédiaire duquel cette latte (14A, 14B) est soudée sur l'élément de support (8).

6. Structure de caisse (1) selon l'une quelconque des revendications précédentes, dans laquelle l'élément de support (8) forme un brancard et le panneau (2) forme un plancher.

7. Procédé de fabrication d'une structure de caisse (1) selon l'une quelconque des revendications 1 à 6, **caractérisé en ce qu'**il comporte les étapes suivantes :
- fourniture du châssis (6) comportant l'élément de support (8), l'élément de support (8) portant au moins la première latte (14A),
- fourniture du panneau (2) présentant au moins la première encoche (16A) dans son bord,
- insertion de la première latte (14A) dans la première encoche (16A),
- positionnement du premier pion (24A) au droit de la première encoche (16A) dans une direction perpendiculaire à la première surface (15A),
- mise en rotation du premier pion (24A) ;
- pénétration du premier pion (24A) dans le panneau (2), de manière à former un premier orifice de passage (29A) s'étendant depuis la première surface (15A) jusqu'à une interface (30A) entre la première encoche (16A) et la première latte (14A),
- soudage par friction entre l'extrémité (28A) du premier pion (24A) et la première latte (14A), à l'interface (30A) entre la première encoche et la première latte, de sorte que le panneau (2) soit en partie intercalé entre la tête (26A) du premier pion (24A), reposant sur un contour du premier orifice de passage (29A), et l'extrémité (28A) du premier pion soudée à la première latte (14A).

8. Procédé de fabrication selon la revendication 7, d'une structure de caisse (1) selon la revendication 3, comportant en outre les étapes suivantes :
- insertion de la seconde latte (14B) dans la seconde encoche (16B),
- positionnement du second pion (24B) au droit de la seconde encoche (16B) dans une direction perpendiculaire à la seconde surface (15B),
- mise en rotation du second pion (24B) ;
- pénétration du second pion (24B) dans le panneau (2), de manière à former un second orifice de passage s'étendant depuis la seconde surface (15B) jusqu'à une interface entre la seconde encoche (16B) et la seconde latte (14B),
- soudage par friction entre l'extrémité (28B) du second pion et la seconde latte (14B), à l'interface entre la seconde encoche (16B) et la seconde latte (14B), de sorte que le panneau (2) soit en partie intercalé entre la tête (26B) du second pion, reposant sur un contour du second orifice de passage, et l'extrémité (28B) du second pion soudée à la seconde latte (14B).

## Patentansprüche

1. Gehäusekastenstruktur (1) für ein Schienenfahrzeug, aufweisend:
- einen Rahmen (6), der wenigstens ein Halteelement (8) aufweist, das zumindest größtenteils aus Stahl oder Stahllegierung realisiert ist, und
- wenigstens eine Platte (2), die wenigstens größtenteils aus Aluminium oder Aluminiumlegierung realisiert ist, mit wenigstens einem Rand (18) und einer ersten Fläche (15A), die von dem Rand (18) begrenzt ist,
und wobei:
- die Platte (2) wenigstens eine erste Nut (16A) hat, die in ihrem Rand (18) ausgebildet ist und sich senkrecht zu diesem Rand (18) und parallel zu der ersten Fläche (15A) erstreckt,
- wobei die Gehäusekastenstruktur (1) wenigstens eine erste Leiste (14A) aus Stahl oder aus Stahllegierung aufweist, die fest mit dem Halteelement (8) verbunden ist und die in die erste Nut (16A) eingesetzt ist,
**dadurch gekennzeichnet, dass** die Gehäusekastenstruktur (1) aufweist wenigstens einen ersten Befestigungs-Zapfen (24A) der einen Kopf (26A) und ein Ende (28A) aufweist und der die Platte (2) durchquert zwischen der ersten Fläche (15A) und der Schnittstelle (30A) zwischen der ersten Nut (16A) und der ersten Leiste (14A), wobei der Kopf (26A) des ersten Befestigungs-Zapfens (24A) mit der ersten Fläche (15A) zusammenwirkt und das Ende (28A) des ersten Zapfens (24A) mit der ersten Leiste (14) reibverschweißt ist.

2. Gehäusekastenstruktur (1) gemäß Anspruch 1, wobei:
- die Platte (2) eine zweite Fläche (15B) hat, die zu der ersten Fläche (15A) parallel ist und zu dieser ersten Fläche (15A) entgegengesetzt ist,
- die Platte (2) wenigstens eine zweite Nut (16B) hat, die in ihrem Rand (18) parallel zu der ersten Nut (16A) ausgebildet ist,
- wobei die Gehäusekastenstruktur (1) wenigstens eine zweite Leiste (14B) aus Stahl oder aus Stahllegierung aufweist, die parallel zu der ersten Leiste (14A) ist und fest mit dem Halteelement (8) verbunden ist und in die zweite Nut (16B) eingesetzt ist.

3. Gehäusekastenstruktur (1) gemäß Anspruch 2, aufweisend wenigstens einen zweiten Befestigungs-Zapfen (24B), der aufweist einen Kopf (26B) und ein Ende (28B) und der die Platte (2) durchquert zwischen der zweiten Fläche (15B) und der Schnittstelle zwischen der zweiten Nut (16B) und der zweiten Leiste (14B), wobei der Kopf (26B) des zweiten Befestigungs-Zapfens (24B) mit der zweiten Fläche (15B) zusammenwirkt und das Ende (28B) des zweiten Zapfes (24B) mit der zweiten Leiste (14B) reibverschweißt ist.

4. Gehäusekastenstruktur (1) gemäß irgendeinem der Ansprüche 1 bis 3, wobei jede Leiste (14A, 14B) stoffschlüssig mit dem Halteelement (8) ist und zu diesem Halteelement (8) gehört.

5. Gehäusekastenstruktur (1) gemäß irgendeinem der Ansprüche 1 bis 3, wobei jede Leiste (14A, 14B) einen Außenlängsrand hat, über welchen diese Leiste (14A, 14B) an das Halteelement (8) geschweißt ist.

6. Gehäusekastenstruktur (1) gemäß irgendeinem der vorhergehenden Ansprüche, wobei das Halteelement (8) einen Träger bildet und die Platte (2) einen Boden bildet.

7. Verfahren zur Herstellung einer Gehäusekastenstruktur (1) gemäß irgendeinem der Ansprüche 1 bis 6, **dadurch gekennzeichnet, dass** es die folgenden Schritte aufweist:
- Bereitstellen des Gehäusekastens (6) mit dem Halteelement (8), wobei das Halteelement (8) wenigstens die erste Leiste (14A) trägt,
- Bereitstellen der Platte (2), die wenigstens die erste Nut (16A) in ihrem Rand hat,
- Einsetzen der ersten Leiste (14A) in die erste Nut (16A),
- Positionieren des ersten Zapfens (24A) genau an der ersten Nut (16A) in einer Richtung senkrecht zu der ersten Fläche (15A),
- Rotieren des ersten Zapfens (24A),
- Eindringen-Lassen des ersten Zapfens (24A) in die Platte (2), um eine erste Durchgangsöffnung (29A) zu formen, die sich von der ersten Fläche (15A) aus bis zu einer Schnittstelle (30A) zwischen der ersten Nut (16A) und der ersten Leiste (14A) erstreckt,
- Reibschweißen zwischen dem Ende (28A) des ersten Zapfens (24A) und der ersten Leiste (14A) an der Schnittstelle (30A) zwischen der ersten Nut und der ersten Leiste, sodass die Platte (2) teilweise zwischen dem Kopf (26A) des ersten Zapfens (24A), der auf einer Kontur der ersten Durchgangsöffnung (29A) aufliegt, und dem mit der ersten Leiste (14A) verschweißten Ende (28A) des ersten Zapfens liegt.

8. Verfahren zur Herstellung gemäß Anspruch 7, einer Gehäusekastenstruktur (1) gemäß Anspruch 3, ferner aufweisend die folgenden Schritte:
- Einsetzen der zweiten Leiste (14B) in die zweite Nut (16B),
- Positionieren des zweiten Zapfens (24B) genau an der zweiten Nut (16B) in eine Richtung senkrecht zu der zweiten Fläche (15B),
- Rotieren des zweiten Zapfens (24B),
- Eindringen-Lassen des zweiten Zapfens (24B) in die Platte (2), um eine zweite Durchgangsöffnung zu formen, die sich von der zweiten Fläche (15B) aus bis zu einer Schnittstelle zwischen der zweiten Nut (16B) und der zweiten Leiste (14B) erstreckt,
- Reibschweißen zwischen dem Ende (28B) des zweiten Zapfens und der zweiten Leiste (14B) an der Schnittstelle zwischen der zweiten Nut (16B) und der zweiten Leiste (14B), sodass die Platte (2) teilweise zwischen dem Kopf (26B) des zweiten Zapfens, der auf einer Kontur der zweiten Durchgangsöffnung aufliegt, und dem mit der zweiten Leiste (14B) verschweißten Ende (28B) des zweiten Zapfens liegt.

## Claims

1. Body structure (1) for a railway vehicle, comprising:
- a chassis (6) comprising at least one support element (8) made at least predominantly of steel or alloy steel, and
- at least one panel (2), made at least predominantly of aluminium or aluminium alloy, having at least one edge (18) and a first surface (15A) delimited by the edge (18),
and wherein:
- the panel (2) has at least one first recess (16A) formed in its edge (18) and extending perpendicularly to the edge (18) and parallel to the first surface (15A),
- the body structure (1) comprises at least one first strip (14A) made of steel or alloy steel, secured to the support element (8), inserted into said first recess (16A),
**characterised in that** the body structure (1) comprises at least one first fixing pin (24A), comprising a head (26A) and an end (28A), which passes through the panel (2) between the first surface (15A) and the interface (30A) between the first recess (16A) and the first strip (14A), the head (26A) of the first fixing pin (24A) cooperating with the first surface (15A) and the end (28A) of the first pin (24A) being friction welded to the first strip (14A).

2. Body structure (1) according to claim 1, wherein:
- the panel (2) has a second surface (15B) parallel to the first face (15A) and opposite the first face (15A),
- the panel (2) has at least one second recess (16B) formed in its edge (18), parallel to the first recess (16A),
- the body structure (1) comprising at least one second strip (14B) made of steel or alloy steel, parallel to the first strip (14A) and secured to the support element (8), inserted into said second recess (16B).

3. Body structure (1) according to claim 2, comprising at least one second fixing pin (24B), comprising a head (26B) and an end (28B), which passes through the panel (2) between the second surface (15B) and the interface between the second recess (16B) and the second strip (14B), the head (26B) of the second fixing pin (24B) cooperating with the second surface (15B) and the end (28B) of the second pin (24B) being friction welded to the second strip (14B).

4. Body structure (1) according to any one of claims 1 to 3, wherein each strip (14A, 14B) is integral with the support element (8) and belongs to the support element (8).

5. Body structure (1) according to any one of claims 1 to 3, wherein each strip (14A, 14B) has a longitudinal outside edge by way of which the strip (14A, 14B) is welded to the support element (8).

6. Body structure (1) according to any one of the preceding claims, wherein the support element (8) forms a solebar and the panel (2) forms a floor.

7. Method for producing a body structure (1) according to any one of claims 1 to 6, **characterised in that** it comprises the following steps:
- provision of the chassis (6) comprising the support element (8), the support element (8) carrying at least the first strip (14A),
- provision of the panel (2) having at least the first recess (16A) in its edge,
- insertion of the first strip (14A) into the first recess (16A),
- positioning of the first pin (24A) in line with the first recess (16A) in a direction perpendicular to the first surface (15A),
- rotation of the first pin (24A),
- penetration of the first pin (24A) into the panel (2) so as to form a first passage orifice (29A) extending from the first surface (15A) to an interface (30A) between the first recess (16A) and the first strip (14A),
- friction welding between the end (28A) of the first pin (24A) and the first strip (14A), at the interface (30A) between the first recess and the first strip, so that the panel (2) is in part interposed between the head (26A) of the first pin (24A), resting on a contour of the first passage orifice (29A), and the end (28A) of the first pin welded to the first strip (14A).

8. Production method according to claim 7, for a body structure (1) according to claim 3, further comprising the following steps:
- insertion of the second strip (14B) into the second recess (16B),
- positioning of the second pin (24B) in line with the second recess (16B) in a direction perpendicular to the second surface (15B),
- rotation of the second pin (24B),
- penetration of the second pin (24B) into the panel (2) so as to form a second passage orifice extending from the second surface (15B) to an interface between the second recess (16B) and the second strip (14B),
- friction welding between the end (28B) of the second pin and the second strip (14B), at the interface between the second recess (16B) and the second strip (14B), so that the panel (2) is in part interposed between the head (28B) of the second pin, resting on a contour of the second passage orifice, and the end (28B) of the second pin welded to the second strip (14B).
